# EUROPÄISCHE PATENTSCHRIFT

(11) **EP 2 152 990 B1**
(45) Veröffentlichungstag und Bekanntmachung des Hinweises auf die Patenterteilung: **24.08.2011**
(21) Anmeldenummer: 08748959.7
(22) Anmeldetag: 11.04.2008
(51) Int. Cl.: E05B 65/12, E05B 65/32

(54) **VERSCHLUSS FÜR FAHRZEUGE**
CLOSURE FOR VEHICLES
FERMETURE POUR VÉHICULES

(30) Priorität: 30.05.2007 DE 102007025309; 24.10.2007 DE 102007050672
(43) Veröffentlichungstag der Anmeldung: 17.02.2010
(73) Patentinhaber: Huf Hülsbeck & Fürst GmbH & Co. KG, 42551 Velbert (DE)
(72) Erfinder: KAISER, Hans-Günter, 42279 Wuppertal (DE); TORKA, Artur, 45525 Hattingen (DE)
(74) Vertreter: Patentanwälte Buse, Mentzel, Ludewig
(86) Internationale Anmeldenummer: PCT/EP2008/003082
(87) Internationale Veröffentlichungsnummer: WO 2008/145230

(56) Entgegenhaltungen:
- EP-A- 1 394 345
- DE-A1- 10 133 092
- DE-A1- 10 327 997
- FR-A- 2 869 338

## Beschreibung

Die Erfindung richtet sich auf einen Verschluss der im Oberbegriff des Anspruches 1 angegebenen Art, dessen Schloss eine drehgelagerte Falle und eine schwenkgelagerte Sperrklinke umfasst. Beim Schließen der Tür wird die Drehfalle vom Schließelement aus ihrer Offenlage zunächst in eine Vorrastlage überführt, welche durch die Sperrklinke gesichert wird. Dann wird die Drehfalle entweder manuell oder motorisch in eine Hauptrastlage weitergedreht, die ebenfalls durch die Sperrklinke gesichert ist. Sensoren sollen verschiedene Arbeitsstellungen der Schlossglieder überwachen.

Die DE 103 27 997 A1 zeigt einen bekannten Verschluss dieser Art, wo die Weiterdrehung der Drehfalle aus ihrer Vorrastlage in die Hauptrastlage motorisch bewirkt wird. Das Schloss dieses bekannten Verschlusses verwendet nur eine Klinke, die entweder in eine Vorrast oder in eine Hauptrast der Drehfalle einfällt. Für die motorische Weiterdrehung der Drehfalle wird eine Schließhilfe verwendet, die über einen motorisch angetriebenen Exzenter ein Kniegelenkhebel-Paar antreibt, an dessen freiem Ende ein federnder Mitnehmer angreift. Das Kniegelenkhebel-Paar ist einerends ortsfest gelagert und anderends von Führungsmitteln zwangsgeführt. Die Zuziehbewegung kommt durch ein Strecken und Knicken des Kniegelenkhebel-Paares zustande. Diese Schließhilfe ist platzaufwendig.

Bei den bekannten Verschlüssen der im Oberbegriff von Anspruch 1 angegebenen Art konnte die jeweilige Arbeitsstellung der Schlossglieder mittels der Sensoren nicht immer zuverlässig ermittelt werden. Ein Steuergerät weiß nicht genau, in welcher Phase der Arbeitsbewegung sich das vom Sensor überwachte Schlossglied befindet. Das erschwert die exakte Steuerung des Schlosses.

Der Erfindung liegt die Aufgabe zugrunde, die jeweilige Arbeitsstellung der Schlossglieder besser zu überwachen und zuverlässiger auszuwerten. Dies wird durch die im Anspruch 1 angeführten Maßnahmen erreicht, denen folgende besondere Bedeutung zukommt.

Bedeutungsvoll für ein Schloss ist die genaue Feststellung der jeweiligen Arbeitsstellung der Drehfalle. Man will z.B. eindeutig feststellen, ob genau die Drehfalle sich noch in ihrer Vorrastlage oder schon in der Hauptlage befindet. Dafür schlägt die Erfindung zunächst zwei getrennte Sperrklinken vor, von denen die erste Klinke nur an der Vorrast angreift und daher nachfolgend als "Vorrastklinke" bezeichnet werden soll. Die zweite Sperrklinke ist davon getrennt angeordnet und greift nur an der Hauptrast an, weshalb sie "Hauptrastklinke" genannt wird. Von den beiden Sensoren überwacht der eine unmittelbar oder mittelbar die nur Hauptrastklinke um festzustellen, ob sich diese bezüglich der Hauptrast der Drehfalle in ihrer Einfallposition oder in ihrer Freigabeposition befindet. Deswegen wird dieser erste Sensor "Hauptrastsensor" genannt. Der andere Sensor dagegen ermittelt unmittelbar oder mittelbar über ein oder mehrere Zwischenglieder die Einfallposition und die Freigabeposition der Vorrastklinke an der Vorrast der Drehfalle und fungiert somit als "Vorrastsensor". Am einfachsten ist es, wenn der Sensor die Überwachung unmittelbar an der zugehörigen Klinke ausführt. Alternativ ist aber auch eine mittelbare Überwachung der jeweiligen Klinke über ein oder mehrere Zwischenglieder möglich, indem man z.B. zwischen dem Sensor und seiner Klinke einen Steuerhebel setzt.

Weitere Maßnahmen und Vorteile der Erfindung ergeben sich aus den Unteransprüchen, der nachfolgenden Beschreibung und den Zeichnungen. In den Zeichnungen ist ein Ausführungsbeispiel der Erfindung in unterschiedlichen Arbeitsstellungen dargestellt, und zwar anhand eines Schlosses, das an einer Heckklappe eines Fahrzeugs montiert ist, während das zugehörige Schließelement sich an einem ortsfesten Teil der Fahrzeugkarosserie befindet. Es zeigen:
- Fig. 1: die Verhältnisse bei geöffneter Heckklappe eines Fahrzeugs, wo eine Drehfalle des Schlosses sich in ihrer Offenlage befindet,
- Fig. 2: das gleiche Schloss bei halb geschlossener Klappe, wobei die Drehfalle eine Vorrastlage einnimmt,
- Fig. 3: die Schließphase eines Zuziehvorgang der Drehfalle mittels einer motorischen Schließhilfe, die sich beim Übergang aus der Vorrastlage in eine Hauptrastlage befindet, welche gerade erreicht worden ist,
- Fig. 4: das Schloss bei voll geschlossener Klappe, nachdem in der Hauptrastlage der Drehfalle die Bauteile der Schließhilfe sich wieder in ihre Ausgangsstellung zurückbewegt haben,
- Fig. 5: die Anfangsphase einer Öffnungsbewegung, wo mittels eines nicht näher gezeigten Löseglieds beide Klinken die Drehfalle freigegeben haben, damit diese sich aus ihrer Hauptrastlage bei voll geschlossener Klappe in ihre Offenlage bei geöffneter Klappe bewegen kann und
- Fig. 6.1 bis 6.3: drei Diagramme mit übereinstimmender Lage der horizontalen Zeitachse, wo die digitalen Schaltsignale von drei Sensoren eingetragen sind und in jedem Zeitpunkt einen Code aus drei Signalen an ein nicht näher gezeigtes elektrisches Steuergerät liefern, welches daraus die jeweilige Arbeitslage der Schlossglieder ermittelt.

Der Verschluss besteht im vorliegenden Fall aus einem Schloss, welches mit seinem in den Figuren geöffnet dargestellten Schlossgehäuse 11 an einer in Fig. 1 strichpunktiert angedeuteten Heckklappe 12 eines Fahrzeugs befestigt ist. Ein mit dem Schloss zusammenwirkendes Schließelement 10 ist ortsfest an einer in Fig. 1 ebenfalls strichpunktiert veranschaulichten Fahrzeugkarosserie 13 angeordnet. Das Schließelement 10 kann aus dem einen Bügelschenkel eines U-förmigen Elements oder aus einem Bolzen bestehen.

In den Figuren sind nur die für das Verständnis der Erfindung wesentlichsten Bauteile gezeigt. Dazu gehört zunächst eine Drehfalle 15, die an einer im Schlossgehäuse 11 ortsfesten Drehachse 14 gelagert ist. Die Drehfalle besitzt zunächst einen Aufnahmeschlitz 16 für das Schließelement 10 und zwei beabstandete Schultern 17, 18 an seinem Umrissprofil, die als Vorrast 17 und als Hauptrast 18 fungieren. Die Drehfalle 15 kann in den verschiedenen Arbeitsphasen des Schlosses unterschiedliche Drehlagen einnehmen, die in den Figuren dargestellt sind.

In Fig. 1 befindet sich die Drehfalle 15 in einer durch eine Hilfslinie 15.1 markierten Offenlage. Dann ist die Klappe voll geöffnet. Die Drehfalle 15 ist durch eine nicht näher gezeigte Federkraft belastet, die bestrebt ist, die Drehfalle 15 im Sinne des Pfeils 19 von Fig. 1 gegen einen nicht näher gezeigten Anschlag angedrückt zu halten. Durch die Kraftbelastung 19 und den Anschlag wird die durch eine Hilfslinie 15.1 verdeutlichte Offenlage der Drehfalle 15 bestimmt.

Beim Schließen der Klappe findet eine Relativbewegung zwischen dem Schlossgehäuse 11 und dem Schließelement 10 statt, die in Fig. 1 durch den Bewegungspfeil 29 veranschaulicht ist. Beim Schließen 29 trifft das Schließelement 10 auf die eine Flanke des Aufnahmeschlitzes 16 und dreht dadurch die Drehfalle 15 aus ihrer Offenlage 15.1 in eine Vorrastlage, die in Fig. 2 durch eine Hilfslinie 15.2 veranschaulicht ist. Die Drehfalle 15 wird gegen ihre Kraftbelastung 19 gedreht. Das Schließelement 10 ist bereits unverlierbar im Aufnahmeschlitz 16 der Drehfalle 15 gefangen. Die Vorrastlage 15.2 wird in Fig. 2 durch eine erste Klinke 20 festgehalten. Diese Klinke 20 hintergreift mit einer Sperrstelle 21 die vorbeschriebene Vorrast 17 der Drehfalle 15. Deshalb soll, wie schon eingangs erwähnt wurde, diese Klinke 20 als "Vorrastklinke" bezeichnet werden.

In der aus Fig. 1 ersichtlichen Offenlage 15.1 stützt sich die Vorrastklinke 20 mit einer Stützfläche 26, die der radial positionierten Stützstelle 21 vorauseilt, an einer umfangsseitigen Anlagefläche 24 der Drehfalle 15 ab. Diese Abstützung 26, 24 erfolgt in Fig. 1 flächig. Die Anlagefläche 24 hat, bezogen auf die Drehachse 14 der Falle 15, einen großen Krümmungskreis 25. Die Abstützung bei 26, 24 kommt zustande, weil auch die Vorrastklinke 20 unter einer Federbelastung steht, die in Fig. 1 durch einen Kraftpfeil 23 veranschaulicht ist. Die Vorrastklinke 20 ist im vorliegenden Fall an einer besonderen, beweglichen Schwenkachse 22 gelagert, was noch näher beschrieben werden wird. In Fig. 2, also in der Vorrastlage 15.2, befindet sich die Klinken-Stützfläche 26 in einem radialen Abstand zur Fallen-Anlagefläche 34; es verbleibt dort ein Spalt 27.

Ausgehend von der Vorrastlage 15.2 von Fig. 2 kann die Drehfalle 15 entweder durch weiteres manuelles Zudrücken der Heckklappe 12 oder motorisch, wie im dargestellten Ausführungsbeispiel, in eine durch die Hilfslinie 15.3 von Fig. 3 und 4 veranschaulichte Hauptrastlage überführt werden. Dann ist die Heckklappe 12 voll geschlossen. Das Schließelement ist dann noch tiefer ins Schlossgehäuse 11 eingedrungen und wird von der Drehfalle 15 besonders zuverlässig festgehalten. Die Hauptrastlage 15.3 wird durch eine zweite Klinke 30 gesichert, die auf einer ortsfesten Schwenkachse 32 im Schlossgehäuse 11 gelagert ist. Die Klinke 30 stützt sich mit einer Sperrstelle 31 an der beschriebenen Hauptrast 18 der Drehfalle 15 ab. Deswegen soll, wie gesagt wurde, die Klinke 30 "Hauptrastklinke" bezeichnet werden.

In der Offenlage 15.1 von Fig. 1 stützt sich die Hauptrastklinke 30 an einer zweiten umfangsseitigen Anlagefläche 34 der Drehfalle 15 ab, die, bezogen auf die Drehachse 14 der Drehfalle 15, einen kleineren Krümmungsradius 35 als die vorbeschriebene erste Anlagefläche 24 besitzt. Auch die Hauptrastklinke 30 steht unter einer durch den Kraftpfeil 33 in Fig. 1 veranschaulichten Federbelastung. Diese Federbelastung 33 sorgt dafür, dass beim vorbeschriebenen Drehen der Drehfalle 15 die Sperrstelle 31 am Ende ihrer umfangsseitigen Anlagefläche 34 hinter der Hauptrast 18 einfällt, wie es Fig. 2 zeigt.

Wie schon gesagt wurde, erfolgt die Weiterdrehung der Drehfalle aus der Vorrastlage 15.2 in Fig. 2 in die Hauptrastlage 15.3 von Fig. 3 und 4 motorisch, nämlich durch eine in Fig. 2 summativ durch das Bezugszeichen 40 veranschaulichte Schließhilfe, von der nur das schlossseitig letzte Arbeitsglied 41 gezeigt ist. Dieses besteht im vorliegenden Fall aus einem Hebel 41, der bei 42 ortsfest im Schlossgehäuse 11 drehgelagert ist. Das ortsfeste Drehlager 42 des Arbeitshebels 41 fällt mit der vorbeschriebenen Drehachse 14 der Falle 14 zusammen. Das Drehlager 42 ist eine axiale Verlängerung der Drehachse 14.

Der Arbeitshebel 41 kann einen Winkelverlauf haben. Am freien Ende 43 des Arbeitshebels 41 greifen nicht näher gezeigte Antriebsmittel der Schließhilfe 40 an. Eine Besonderheit der Erfindung besteht darin, dass die bereits erwähnte Schwenkachse 22 der Vorrastklinke 20 am Arbeitshebel 41 sitzt und daher bei der Arbeitsbewegung des Hebels 41 mitbewegt wird. Diese Mitbewegung ist aus dem Übergang der Drehfalle 15 von Fig. 2 in Fig. 3 zu erkennen, wobei die Fig. 3 die letzte Phase dieser Mitnahmebewegung zeigt. In Fig. 2 befindet sich der Arbeitshebel 41 noch in seiner durch eine Hilfslinie 41.1 veranschaulichten Ausgangsstellung. Durch die Antriebsmittel wird der Arbeitshebel 41 um sein Drehlager 42 bis zu seiner aus Fig. 3 erkennbaren Endstellung weitergedreht, die dort durch eine Hilfslinie 41.2 veranschaulicht ist. Das Ausmaß der Drehung ist in Fig. 3 durch einen Drehpfeil 44 erkennbar.

Diese Drehung 44 bewirkt, dass die Drehfalle 15 um einen entsprechenden Winkelbetrag 45 um ihre Drehachse 14 weitergedreht wird. Die Fig. 3 zeigt, wie bereits gesagt wurde, den Endzustand der Zuziehbewegung, nämlich die Hauptrastlage 15.3 der Drehfalle 15, wo ihre Sperrstelle 31 bereits hinter die Hauptrast 18 eingefallen ist. Die schlossseitigen Antriebsmittel für diese Fallen-Drehung 45 sind die gleichen, welche für ihre vorbeschriebene Vorrastlage 15.2 in Fig. 2 sorgen, nämlich die Vorrastklinke 20 und ihre Schwenkachse 22 am Arbeitsglied 41. Die Vorrastklinke 20 hat also die weitere Funktion zugleich Antriebsmittel der Schließhilfe 40 zu sein. Von Fig. 2 an bis Fig. 3 ist die Sperrstelle 21 der Vorrastklinke 20 mit der Vorrast 17 der Drehfalle 15 in Eingriff. Beim Weiterdrehen 45 der Drehfalle 15 sind also in beiden Funktionen nicht nur die gleichen Bauteile, sondern auch die gleichen Eingriffsmittel 17, 21 aktiv.

Überwacht und gesteuert werden die verschiedenen Arbeitsstellungen der Schlossglieder über ein Steuergerät, das mit mehreren Sensoren 51 bis 53 zusammenwirkt. Es sind mindestens zwei Sensoren 51, 52 vorgesehen, von denen der erste 51 die Vorrastklinke 20 und der andere 52 die Hauptklinke 30 überwachen. Die Überwachung der beiden Klinken 20, 30 kann entweder unmittelbar, wie im Ausführungsbeispiel dargestellt, oder mittelbar, z.B. durch einen nicht näher gezeigten Übertragungshebel erfolgen. Der Sensor 51 überwacht, ob, bezogen auf ihre Schwenkachse 22, die Vorrastklinke 20 sich in ihrer Freigabeposition 20.1 von Fig. 1 oder in ihrer durch die Hilfslinie 20.2 veranschaulichten Einfallposition befindet. Entsprechendes gilt für den zweiten Sensor 52. Der Sensor 52 ermittelt ob bezüglich ihrer Schwenkachse 32 sie sich in ihrer Freigabeposition 30.1 zur Drehfallen-Hauptrast 18 gemäß Fig. 1 und 2 oder in ihrer Einfallposition 30.2 gemäß Fig. 3 und 4 befindet, wo die Drehfalle 15 an der Hauptrast 18 abgestützt wird.

Im vorliegenden Ausführungsbeispiel gibt es noch einen dritten Sensor 53, der in analoger Weise mittelbar oder unmittelbar die Drehlage der Falle 15 überwacht. Im Ausführungsbeispiel greift der Sensor 53 unmittelbar an der Drehfalle 15 an und überwacht, ob sie sich in der Offenlage 15.1 von Fig. 1 oder in der Hauptrastlage 15.3 von Fig. 3 oder 4 befindet. Es versteht sich, dass bedarfsweise alternativ oder ergänzend auch noch andere Drehlagen der Falle 15 überwacht werden könnten, z.B. die Vorrastlage 15.2. Dies ist aber im vorliegenden Ausführungsbeispiel entbehrlich, weil diese Überwachung, wie bereits erwähnt wurde, vom ersten Sensor 51 besorgt wird.

Im vorliegenden Fall bestehen die drei Sensoren 51 bis 53 aus elektrischen Mikroschaltern, die jeweils ein am besten aus Fig. 4 ersichtliches Schaltglied 54 bis 56 aufweisen. Durch innere Federbelastungen sind die Schaltglieder 54 bis 56 bestrebt, in ihre aus Fig. 4 ersichtliche Ausfahrlage zu gelangen, die jeweils einer ihrer Ausschaltlagen entspricht. Die Sensoren 51 bis 53 sind über jeweilige Anschlüsse 57 bis 59 an das bereits erwähnte elektrische Steuergerät angeschlossen. In der Schlossposition von Fig. 4 erhält daher das Steuergerät von allen drei Sensoren 51, 53 jeweils ein Ausschaltsignal "Null". Schreibt man die von den Sensoren 51 bis 53 in der Hauptrastlage empfangenen Signale am Steuergerät in einem digitalen Code, so lautet dieser 0/0/0. Das Steuergerät stellt also über diesen Code fest, dass sich die Vorrastklinke 20 in eingriffsbereiter Einfallposition 20.2, ferner die Hauptrastklinke 30 in ihrer wirksamen Einfallposition 30.2 und schließlich die Drehfalle 15 in ihrer Hauptrastlage 15.3 befinden.

Die von den drei Sensoren 51 bis 53 in den Positionen 15.1, 15.2 und 15.3 kommenden Signale sind in drei Diagrammen von Fig. 6.1 bis 6.3 veranschaulicht. Die Fig. 6.1 zeigt die am zugehörigen Anschluss 57 des ersten Sensors 51 anfallenden Signale. Entsprechendes gilt für Fig. 6.2, die das Diagramm des zweiten Sensors 52 darstellt, wie auch für Fig. 6.3, die das Diagramm des dritten Sensors 53 wiedergibt. Die Abszissen in den drei Diagrammen sind die Zeitskala, die im Ausgangszeitpunkt, wie die Zeitlinie t₁ zeigt, miteinander ausgerichtet sind. Die drei Ordinaten der Fig. 6.1 bis 6.3 zeigen die beiden alternativen Schaltsignalen, die an ihren vorgenannten Anschlüssen 57 bis 59 anfallen, nämlich entweder das Einschaltsignal 1 oder das Ausschaltsignal 0. Die verbindende Linie t₁ zeigt den Zeitpunkt der Offenlage 15.1 der Drehfalle. Aus dieser Linie t₁ ist erkennbar, dass in der Offenlage 15.1 der Drehfalle ein digitaler Code 1/1/1 für die drei Sensoren 51 bis 53 gilt.

Beim Übergang von der Offenlage von Fig. 1 in die Vorrastlage 15.2 von Fig. 2 bleibt der zweite Sensor 52 aktiv, während die beiden anderen Sensoren 51, 53 ein Ausschaltsignal dem Steuergerät melden. Die Vorrastlage 15.2 lässt sich also durch den digitalen Code 0/1/0 wiedergeben. Fig. 2 zeigt gegenüber Fig. 1 exakt jene Drehlage der Falle 15, wo die Vorrastklinke 20 mit ihrer Sperrstelle 21 gerade in die Vorrast 17 eingefallen ist. Das elektrische Steuergerät stellt also die Vorrastlage 15.2der Drehfalle an dem aus Fig. 6.1 erkennbaren Übergang 36 zwischen dem Code 1/1/1 zum Code 0/1/0 fest. Dieser Übergang 36 lässt sich sehr präzise ermitteln. In den Diagrammen von Fig. 6.1 bis 6.3 ergibt sich dies aus der Linie t₂.

Wie bereits erwähnt wurde, geben die drei Sensoren 51 bis 53 in der Hauptrastlage 15.3 von Fig. 3 und 4 die digitalen Signale 0/0/0 an das elektrische Steuergerät ab. Auch dabei ist der exakte Zeitpunkt t₃ vom Steuergerät dadurch erkennbar, dass der zweite Sensor 52 vom Einschaltsignal 1 in das Ausschaltsignal 0 gerade umschaltet. Im Diagramm der Fig. 6.2 ist dieser Übergang im Zeitpunkt t₃ gerade vollzogen worden. Das Steuergerät registriert diesen in Fig. 6.2 mit 37 markierten Codewechsel. Bedeutungsvoll ist, dass das Signal 0 des Vorrastsensors 51, welches in der Vorrastlage 15.2 der Drehfalle 15 anfällt, beim Weiterdrehen der Drehfalle 15 bis zur Hauptrastlage 15.3 sich nicht verändert. Es bleibt das Signal 0.

Bedarfsweise könnte auch noch der in Fig. 6.3 mit 39 markierte Codewechsel am dritten Sensor 53 überwacht werden. Dies wird im vorliegenden Fall aber nicht benutzt. Der dritte Sensor 53 fungiert nämlich als sogenannter "Schneelastsensor", der nur zu ermitteln hat, ob die Offenlage 15.1 des Schlosses von Fig. 1 vorliegt oder nicht. Bei der voll geschlossenen Heckklappe 12 könnte nämlich eine Schneelast dafür sorgen, dass durch das Schneelast-Gewicht die Drehfalle 15 selbst dann in ihrer Hauptrastlage 15.3 verbleibt, wenn die zugehörige Hauptrastklinke 30 ihre Hauptrast 18 freigegeben hat. Die Drehfalle 15 wird in diesem Fall an das Schließelement 10 angedrückt.

Fig. 5 zeigt die Anfangsphase beim Öffnen der voll geschlossenen Heckklappe, wo sich die Drehfalle 15 gerade noch in ihrer Hauptrastlage 15.3 befindet, obwohl die zugehörige Klinke 30 mit ihrer Sperrstelle 31 die Fallen-Hauptrast 18 bereits freigegeben hat. Dazu kann ein gemeinsamer, nicht näher gezeigter Lösehebel dienen, der sowohl die Hauptrastklinke 30 als auch die Vorrastklinke 20 im Sinne der in Fig. 5 eingezeichneten Schwenkpfeile 28 bzw. 38 aus ihren Einfallpositionen 20.2 bzw. 30.2 in ihre jeweilige Freigabeposition 20.1 bzw. 30.1 zurückbewegt. Dann ist die Drehfalle 15 von beiden Klinken 20, 30 frei und kann aufgrund ihrer erwähnten Kraftbelastung 19 bis zu ihrer strichpunktiert in Fig. 5 veranschaulichten Offenlage 15.1 zurückgedreht werden. Dieses Rückdrehen der Falle 15 ist in Fig. 5 durch einen punktierten Drehpfeil 49 veranschaulicht.

Das vorerwähnte gemeinsame Löseglied für beide Klinken 30, 20 könnte am Bolzen der Schwenkachse 32 der Hauptrastklinke 30 sitzen und als gemeinsamer Lösehebel ausgebildet sein. Dieser Lösehebel hat dann zwei Wirkstellen, die im Sinne der beschriebenen Schwenkbetätigungen 28, 38 auf die beiden Klinken 20, 30 einwirken. Es versteht sich, dass man alternativ auch zwei getrennte Löseglieder verwenden könnte. Ein gemeinsames Löseglied, das nur an einer Klinke, z.B. der Hauptrastklinke 30 angreift, ließe sich auch dann zur beschriebenen Lösebetätigung 28, 38 benutzen, sofern die eine Klinke, z.B. die Hauptrastklinke 30, die andere Klinke, das wäre dann die Nebenrastklinke 20, stellenweise überlappt. Durch die Überlappung wird so die Bewegung der einen Klinke 30 auf die andere 20 übertragen.

Das nicht näher gezeigte Löseglied ist im vorliegenden Fall manuell betätigbar, z.B. über eine an der Heckklappe vorgesehene Handhabe. Das könnte aber auch motorisch erfolgen, über eine sogenannte "Öffnungshilfe". Dazu werden die beiden Klinken 20, 30 motorisch im Sinne der Lösepfeile 28 bzw. 38 von Fig. 5 verschwenkt. Das an dieser Aushebung 28, 38 beteiligte Löseglied wäre dann ein vom Motor angetriebenes Motor-Löseglied.

Wie aus Fig. 2 hervorgeht, ist der Vorrastklinke 20 ein Anschlag 46 zugeordnet, der z.B. von einem ortsfest im Schlossgehäuse 11 angeordneten Block 47 gebildet ist. Dieser Anschlag 46 befindet sich in kurzer Entfernung vom Stirnende 48 der Vorrastklinke 20. Wenn es bei dieser aus Fig. 2 ersichtlichen Vorrastlage 15.2 zu einem Crash kommen sollte, kann sich die Klinke 20 am Anschlag 46 abstützen. Durch den Eingriff des Schließelements 10 in die Drehfalle 15 wirken im Sinne des Kraftpfeils 50 von Fig. 2 veranschaulichte Crashkräfte, die von der Vorrastklinke 20 über die Flächen 48, 46 auf den ortsfesten Block 47 übertragen werden können. Diese Crashkräfte 50 wirken im Wesentlichen in Längsrichtung der Vorrastklinke 20 und werden über den Block 47 auf das Schlossgehäuse 21 und damit die Heckklappe 12 abgeleitet. Man erhält so eine hohe Crashsicherheit, ohne für eine entsprechend große Festigkeit der Schlossteile sorgen zu müssen, was sich in kleinen Dimensionen, einer Gewichtsersparnis und geringem Platzbedarf bemerkbar macht.

Die Hauptrastklinke 30 ist gegenüber der Vorrastklinke 20 gegensinnig positioniert. Wie Fig. 4 zeigt, ist die Hauptrastklinke 30 in der Hauptrastlage 15.3 druckbelastet, weil die Drehfalle 15 mit ihrer Hauptrast 18 sich an der Sperrstelle 31 abstützt. Die Abstützkraft wird in Längsrichtung der Hauptrastklinke 30 auf deren Schwenkachse 32 übertragen. Wie aus Fig. 2 zu entnehmen ist, ist dagegen die Vorrastklinke 20 in der Vorrastlage 15.2 der Drehfalle 15 zugbelastet. Die Sperrstelle 21 der Vorrastklinke 20 hintergreift die Vorrast 17 der Drehfalle 15. Die beiden Klinken 30, 20 sind mit ihren, die jeweiligen Sperrstellen 21, 31 aufweisenden freien Enden einander zugekehrt und mit ihren Schwenkachsen 22, 32 voneinander weggerichtet.

Schließlich ist es möglich, das erfindungsgemäße Schloss in zwei unterschiedlichen Anwendungen zu nutzen. Die eine Anwendung wäre ein komfortables Servo-Schloss, wo die vorbeschriebene Schließhilfe 40 integriert ist. Die andere Anwendung wäre ein vereinfachtes Standardschloss, welches ohne die Schließhilfe 40 benutzt wird. Bei einem solchen Standardschloss braucht dann im dargestellten Ausführungsbeispiel lediglich der beschriebene Arbeitshebel 41 weggelassen zu werden, zusammen mit seinem motorischen Antrieb. Weil man bei einem solchen Standardschloss auf eine Vorrast 17 verzichtet, kann auch die Vorrastklinke 20 entfallen. Genutzt wird nämlich beim Standardschloss nur noch die Hauptrast 18. Im Standardschloss verbleiben somit als Bauteile nur die Drehfalle 15 und die Hauptrastklinke 30, gegebenenfalls mit einen oder mit beiden zugehörigen Sensoren 52, 53. Eine Änderung der Bauteile 15, 30 beim Standardschloss ist entbehrlich. Die gleichzeitige Verwendung in einem Standard- und Servoschloss erlaubt es, diese Bauteile in sehr großer Stückzahl herzustellen, was sich in niedrigen Fertigungskosten bemerkbar macht.

### Bezugszeichenliste:

- 10: Schließelement
- 11: Schlossgehäuse
- 12: Heckklappe
- 13: Fahrzeugkarosserie
- 14: Drehachse für 15
- 15: Drehfalle, Falle
- 15.1: Offenlage von 15 (Fig. 1)
- 15.2: Vorrastlage von 15 (Fig. 2)
- 15.3: Hauptrastlage von 15 (Fig. 4)
- 16: Aufnahmeschlitz in 15 für 10
- 17: Vorrast an 15
- 18: Hauptrast an 15
- 19: Kraftbelastungs-Pfeil von 15 (Fig. 1)
- 20: erste Klinke, Vorrastklinke
- 20.1: Freigabeposition von 20 (Fig. 1)
- 20.2: Einfallposition von 20 (Fig. 2)
- 21: Sperrstelle von 20
- 22: bewegliche Schwenkachse von 20 (Fig. 1)
- 23: Kraftpfeil der Federbelastung (Fig. 1)
- 24: erste umfangsseitige Anlagefläche von 15 (Fig. 1)
- 25: Krümmungsradius von 24 (Fig. 1)
- 26: Stützfläche an 20 für 24 (Fig. 1)
- 27: Spalt zwischen 34, 26 (Fig. 2, 3)
- 28: Schwenkpfeil von 20 (Fig. 5)
- 29: Pfeil der Relativbewegung von 10 bezüglich 12 (Fig. 1)
- 30: zweite Klinke, Hauptrastklinke (Fig. 1)
- 30.1: Freigabeposition von 30 (Fig. 1, 2)
- 30.2: Einfallposition von 30 (Fig. 3, 4)
- 31: Sperrstelle von 30
- 32: ortsfeste Schwenkachse für 30 (Fig. 4)
- 33: Kraftpfeil der Federbelastung von 30 (Fig. 1)
- 34: zweite umfangsseitige Anlagefläche an 15 (Fig. 1)
- 35: Krümmungsradius von 34 (Fig. 1)
- 36: Codewechsel bei t₂ (Fig. 6.1)
- 37: Codewechsel bei t₃ (Fig. 6.2)
- 38: Schwenkpfeil von 30 (Fig. 5)
- 39: Codewechsel (Fig. 6.3)
- 40: Schließhilfe für 15 (Fig. 1, 2)
- 41: Arbeitsglied von 40, Arbeitshebel (Fig. 2)
- 41.1: Ausgangsstellung von 41 (Fig. 2)
- 41.2: Endstellung von 41 (Fig. 3)
- 42: ortsfestes Drehlager für 41 (Fig. 2)
- 43: freies Armende von 41 (Fig. 1, 2)
- 44: Drehpfeil von 41 (Fig. 3)
- 45: Drehpfeil, Weiterdrehung von 15 (Fig. 3)
- 46: Anschlag von 47 für 20 (Fig. 2)
- 47: Block für 47 (Fig. 2)
- 48: Stirnende von 20 (Fig. 2)
- 49: punktierter Drehpfeil für 15 (Fig. 5)
- 50: Kraftpfeil beim Crash zwischen 20, 46 (Fig. 2)
- 51: erster Sensor für 20, Vorrastsensor
- 52: zweiter Sensor für 30, Hauptrastsensor
- 53: dritter Sensor für 15
- 54: Schaltglied für 51 (Fig. 4)
- 55: Schaltglied für 52 (Fig. 4)
- 56: Schaltglied für 53 (Fig. 4)
- 57: Anschluss an 51 für Steuergerät (Fig. 4)
- 58: Anschluss an 52 für Steuergerät (Fig. 4)
- 59: Anschluss an 53 für Steuergerät (Fig. 4)

- 0: Ausschaltlage der Sensoren 51 bis 53 (Fig. 6.1 bis 6.3)
- 1: Einschaltlage der Sensoren 51 bis 53 (Fig. 6.1 bis 6.3)
- t: Zeitskala (Fig. 6.1 bis 6.3)
- t₁: Zeitpunkt-Linie t₁ für 15.1 (Fig. 6.1 bis 6.3)
- t₂: Zeitpunkt-Linie t₁ für 15.2 (Fig. 6.1 bis 6.3)
- t₃: Zeitpunktlinie t₁ für 15.3 (Fig. 6.1 bis 6.3)

## Patentansprüche

1. Verschluss zwischen einem ruhenden Teil eines Fahrzeugs, wie einer Fahrzeugkarosserie (13), und einem beweglichen Teil des Fahrzeugs, wie einer Tür oder Klappe (12) am Fahrzeug,
mit einem Schließelement (10) an dem einen Teil, wie der Fahrzeugkarosserie (13),
und mit einem Schloss aus mehreren Schlossgliedern an dem anderen Teil, wie der Heckklappe (12),
das eine Schlossglied eine ortsfest drehgelagerte (14) Falle (15) ist, die eine Vorrast (17) und eine Hauptrast (18) besitzt,
eine schwenkbar gelagerte (32) Sperrklinke (30) ein weiteres Schlossglied bildet,
das Schließelement (10) die Drehfalle (15) aus einer Offenlage (15.1) bei geöffneter Klappe (12) oder Tür in eine Vorrastlage (15.2) überführt, wo die Klappe (12) oder Tür halb geschlossen ist,
und dann die Drehfalle (15) in eine Hauptrastlage (15.3) bei voll geschlossener Klappe (12) oder Tür weitergedreht (45) wird,
wobei die Vorrastlage (15.2) und die Hauptrastlage (15.3) der Drehfalle (15) durch Einfall der Sperrklinke (30) an der Vorrast oder an der Hauptrast (18) bestimmt sind,
und mit mehreren Sensoren (51 bis 53) für verschiedene Arbeitsstellungen der Schlossglieder,
**dadurch gekennzeichnet,**
**dass** der Drehfalle (15) zwei getrennte Sperrklinken (20, 30) zugeordnet sind,
nämlich eine erste Klinke (20), die nur an der Vorrast (17) angreift und daher eine Vorrastklinke (20) ist,
und eine davon getrennt schwenkgelagerte (32) zweite Sperrklinke (30), die nur an der Hauptrast (18) angreift und als Hauptrastklinke (30) fungiert,
und **dass** wenigstens zwei Sensoren (51 bis 53) im Schloss vorgesehen sind,
von denen der eine Sensor (52) unmittelbar oder mittelbar an der Hauptrastklinke (30) angreift und daher ihre Einfallposition (30.2) und/oder ihre Freigabeposition (30.1) feststellt und daher ein Hauptrastsensor (52) ist,
während der andere Sensor (51) unmittelbar oder mittelbar die Einfallposition (20.2) und/oder die Freigabeposition (20.1) der Vorrastklinke (20) ermittelt und als Vorrastsensor (51) fungiert.

2. Verschluss nach Anspruch 1, **dadurch gekennzeichnet, dass** zwischen dem Vorrastsensor (51) und der Vorrastklinke (20) und/oder zwischen dem Hauptrastsensor (52) und der Hauptrastklinke (30) jeweils ein Übertragungshebel angeordnet ist
und dass der Übertragungshebel im Schloss schwenkbar gelagert ist und die Bewegung (28; 38) der Vorrastklinke (20) oder der Hauptrastklinke (30) auf den zugehörigen Sensor (51; 52) übertragt.

3. Verschluss nach Anspruch 1 oder 2, **dadurch gekennzeichnet, dass** im Schloss zum Freigeben der Drehfalle (15) ein Löseglied vorgesehen ist, das sowohl an der Hauptrastklinke (30) als auch an der Vorrastklinke (20) angreift,
und dass bei Betätigen des Löseglieds beide Klinken (30, 20) gleichzeitig oder zeitlich nacheinander in ihre Freigabepositionen (30.1, 20.1) überführt werden.

4. Verschluss nach Anspruch 1 oder 2, **dadurch gekennzeichnet, dass** die Hauptrastklinke (30) und die Vorrastklinke (20) sich bereichsweise überlappen,
und - im Betätigungsfall - das Löseglied zwar nur an der einen Klinke (30 oder 20) angreift, aber wegen der Überlappung mittelbar auch die andere Klinke (20 oder 30) steuert.

5. Verschluss nach Anspruch 1 bis 4, **dadurch gekennzeichnet, dass** die beiden Klinken (20, 30) zueinander gegensinnig oder gleichsinnig verlaufen
und dass die Klinken (20, 30) entweder mit ihren freien Enden einander zugekehrt und mit ihren beiden Schwenkachsen (22, 33) voneinander weggerichtet sind,
oder mit ihren freien Enden voneinander weggerichtet und mit ihren beiden Schwenkachsen (22, 33) einander zugekehrt sind.

6. Verschluss nach einem der Ansprüche 1 bis 5, **dadurch gekennzeichnet, dass** in der Hauptrastlage (15.3) die Drehfalle (15) mit ihrer Hauptrast (18) sich an der Hauptrastklinke (30) abstützt und dabei das Schwenklager (32) der Hauptrastklinke (30) druckbelastet ist,
während in der Vorrastlage (15.2) die Vorrastklinke (20) die Vorrast (21) der Drehfalle (15) hintergreift und ihr Schwenklager (22) zugbelastet ist.

7. Verschluss nach einem der Ansprüche 1 bis 6, **dadurch gekennzeichnet, dass** eine Öffnungshilfe zum motorischen Ausheben (28; 38) der Klinken (20; 30) aus der Drehfalle (15) an wenigstens einer der beiden Klinken (20; 30) angreift und ein Motor-Löseglied bildet.

8. Verschluss nach einem der Ansprüche 1 bis 7, **dadurch gekennzeichnet**, ein mechanisches Löseglied an einem der beiden Klinken angreift, welches bei Betätigung wenigstens eine der beiden Klinken (20; 30) betätigt.

9. Verschluss nach einem der Ansprüche 1 bis 8, **dadurch gekennzeichnet, dass** die Sperrstelle (21) der Vorrastklinke (20) und die Vorrast (17) an der Drehfalle (15) zugleich Antriebsmittel einer motorischen Schließhilfe (40) sind und bei ihrer motorischen Betätigung (44) die Drehfalle (15) aus ihrer Vorrastlage (15.2) in ihre Hauptrastlage (15.3) überführen.

10. Verschluss nach Anspruch 9, **dadurch gekennzeichnet, dass** die zur motorischen Weiterdrehung (45) der Drehfalle (15) dienende Schließhilfe ein Arbeitsglied (41) besitzt,
dass das Schwenklager (22) der Vorrastklinke (20) am Arbeitsglied (41) sitzt und/oder bei motorischer Bewegung des Arbeitsglieds (41) das Schwenklager (22) der Vorrastklinke (20) unmittelbar oder mittelbar mitnimmt,
dass bei der Mitnahme die Vorrastklinke (20) mittels ihres Eingriffs (20.2) in der Vorrast (17) die Drehfalle (15) weiterdreht (45)
und dass die Vorrastklinke (20) außer ihrer ersten Funktion, die Vorrastlage (15.2) der Drehfalle (15) zu sichern, die weitere Funktion hat, als Mitnehmer zum Weiterdrehen (45) der Drehfalle (15) in deren Hauptrastlage (15.3) zu fungieren.

11. Verschluss nach Anspruch 10, **dadurch gekennzeichnet, dass** in ihrer Funktion als Schließhilfe (40) die Vorrastklinke (20) in jeder Phase ihrer motorischen Bewegung aus der Vorrastlage (15.2) lösbar ist und auch bei Ausfall des Motors die Tür oder Klappe (12) zu öffnen gestattet.

12. Verschluss nach Anspruch 9, 10 oder 11, **dadurch gekennzeichnet, dass** das Arbeitsglied ein drehgelagerter (42) Arbeitshebel (41) ist, an dem der Motor der Schließhilfe (40) angreift,
und dass der Arbeitshebel (41) vom Motor aus einer Ausgangsstellung (41.1), welche die Vorrastlage (15.2) der Drehfalle (15) bestimmt, in eine Endstellung (41.2) drehbar (44) ist, in welcher die Drehfalle (15) sich in ihrer Hauptrastlage (15.3) befindet.

13. Verschluss nach Anspruch 12, **dadurch gekennzeichnet, dass** der Arbeitshebel (41) ein ortsfestes Drehlager (42) besitzt.

14. Verschluss nach Anspruch 13, **dadurch gekennzeichnet, dass** das Drehlager (42) des Arbeitshebels (41) mit der Drehachse (14) der Drehfalle (15) axial zusammenfällt.

15. Verschluss nach einem der Ansprüche 1 bis 14, **dadurch gekennzeichnet, dass** ein ortsfester Anschlag (46) im Schloss neben der Vorrastklinke (20) angeordnet ist,
dass die Vorrastklinke (20) sich im Crashfall an diesen Anschlag (46) abstützt
und dass im Crashfall durch diesen Anschlag (46) das am Arbeitshebel (41) befindliche Schwenklager (22) der Vorrastklinke (20) entlastet wird.

16. Verschluss nach einem der Ansprüche 1 bis 15, **dadurch gekennzeichnet, dass** das gleiche Schloss alternativ in zwei unterschiedlichen Anwendungsfällen nutzbar ist,
nämlich - im ersten Anwendungsfall - als Servoschloss mit integrierter Schließhilfe (40) unter Ausnutzung der Vorrast (17) und Hauptrast (18) der Drehfalle (15)
oder - im zweiten Anwendungsfall - als Standardschloss ohne Schließhilfe (40), wo das Arbeitsglied mit der daran schwenkgelagerten Vorrastklinke (20) fehlt und nur die Hauptrast (18) der Drehfalle (15) genutzt wird.

17. Verschluss nach einem der Ansprüche 1 bis 16, **dadurch gekennzeichnet, dass** die Sensoren (51 bis 53) an ein elektrisches Steuergerät angeschlossen sind
und dass die Sensoren (51 bis 53) das Steuergerät mit Einschalt- und Ausschaltsignalen (1; 0) digital über den Schließzustand der überwachten Schlossglieder (20, 30, 15) informieren.

18. Verschluss nach Anspruch 17, **dadurch gekennzeichnet, dass** das in der Vorrastlage (15.2) der Drehfalle (15) anfallende Signal (0) des Vorrastsensors (51) beim Weiterdrehen der Drehfalle (15) bis zur Hauptrastlage (15.3) nicht verändert wird.

19. Verschluss nach einem der Ansprüche 1 bis 18, **dadurch gekennzeichnet, dass** ein dritter Sensor (53) an der Drehfalle (15) angreift und ermittelt, ob sich die Drehfalle (15) in ihrer Hauptrastlage (15.2) befindet oder nicht
und dass dieser dritte Sensor (53) als sogenannter "Schneelastsensor" fungieren kann.

20. Verschluss nach einem der Ansprüche 17 bis 19, **dadurch gekennzeichnet, dass** das in der Offenlage (15.1) der Drehfalle (15) anfallende Signal (1) des Hauptrastsensors (52) beim Weiterdrehen der Drehfalle (15) bis kurz vor Erreichen der Hauptrastlage (15.3) nicht verändert wird.

21. Verschluss nach einem der Ansprüche 17 bis 19, **dadurch gekennzeichnet, dass** das in der Vorrastlage (15.2) der Drehfalle (15) anfallende Signal (0) des dritten Sensors beim Weiterdrehen bis einschließlich zur Hauptrastlage (15.3) nicht verändert wird.

22. Verschluss nach einem der Ansprüche 17 bis 21, **dadurch gekennzeichnet, dass** die Einschalt- und Ausschaltsignale (1; 0) der Sensoren (51 bis 53) in der Vorrastlage (15.2) der Hauptrastlage (1.5.3) und gegebenenfalls in der Offenlage (15.1) der Drehfalle (15) drei digitale Codes (0/1/0), (0/0/0), (1/1/1) bestimmen, die sich voneinander unterscheiden.

23. Verschluss nach Anspruch 22, **dadurch gekennzeichnet, dass** das Steuergerät auf den Codewechsel (36) zwischen dem Offenlagen-Code und dem Vorrast-Code wenigstens eines Sensoren (51, 52) anspricht und damit die exakte Vorrastlage (15.2) der Drehfalle eindeutig feststellt.

24. Verschluss nach Anspruch 22 oder 23, **dadurch gekennzeichnet, dass** das Steuergerät auf den Codewechsel (37) zwischen dem Vorrastlagen-Code und dem Hauptrast-Code der Sensoren (51 bis 53) anspricht und damit die exakte Hauptrastlage (15.3) der Drehfalle (15) feststellt.

## Claims

1. Closure between a stationary part of a vehicle, like a car body (13), and a moveable part of the vehicle, like a door or hatch on the car (12),
with a closing element (10) on one part, like the car body (13),
and with a lock comprising several lock elements on the other part, like the hatchback (12),
one lock element is a stationary, rotary-mounted (14) catch (15) which has a pre-arrester (17) and a main-arrester (18),
a swivel-mounted (32) safety latch (30) forms a further lock element,
when the hatch (12) or door is open, the closing element (10) conducts the rotary catch (15) from an open position (15.1) into a pre-arrest position (15.2) where the hatch (12) or door is half closed,
and then the rotary catch (15) will be turned further into the main-arrest position (15.3) when the hatch (12) is fully closed or the door is turned further (45),
whereby the pre-arrest position (15.2) and the main-arrest position (15.3) of the rotary catch (15) are determined by the incursion of the safety latch (30) on the pre-arrester or on the main-arrester (18),
and with several sensors (51 to 53) for diverse operating positions of the lock elements,
thereby **characterized in that**
allocated to the rotary catch (15) are two separate safety latches (20, 30),
namely, a first latch (20) which engages only at the pre-arrester (17) and is therefore a pre-arrest latch (20),
and, separate from it, a swivel-mounted (32) second safety latch (30) which engages only at the main-arrester (18) and functions as main-arrest latch (30),
and **in that** at least two sensors (51-53) are provided in the lock,
of which one sensor (52) engages directly or indirectly on the main-arrest latch (30) and therefore determines the its incursion position (30.2) and/or release position (30.1), and is therefore a main-arrest sensor (52),
while the other sensor (51) directly or indirectly detects the incursion position (20.2) and/or release position (20.1) of the pre-arrest latch (20) and functions as a pre-arrest sensor (51).

2. Closure pursuant to Claim 1, thereby **characterized in that** arranged in each instance between the pre-arrest sensor (51) and the pre-arrest latch (20), and/or between the main-arrest sensor (52) and the main-arrest latch (30), is a transfer lever,
and **in that** the transfer lever is swivel-mounted in the lock, and transfers the movement (28; 38) of the pre-arrest latch (20) or the main-arrest latch (30) to the relevant sensor (51; 52).

3. Closure pursuant to Claim 1 or 2, thereby **characterized in that** provided in the lock for releasing the rotary catch (15) is a disengager which engages on the main-arrest latch (30) as well as on the pre-arrest latch (20),
and **in that** when the disengager is activated, both latches (30, 20) are transferred simultaneously or successively to their release positions (30.1, 20.1).

4. Closure pursuant to Claim 1 or 2, thereby **characterized in that** the main-arrest latch (30) and the pre-arrest latch (20) overlap each other in places,
and **in that** the disengager, when activated, not only engages on the one latch (30 or 20), but, owing to the overlap, indirectly controls the other latch (30 or 20) as well.

5. Closure pursuant to Claim 1 to 4, thereby **characterized in that** both latches (20, 30) run in the same direction to one another or in the opposite direction to one another,
and **in that** the latches (20, 30) are facing each other with their free ends and facing away from each other with their swivel-axes (22, 23),
or facing away from each other with their free ends, and facing each other with both swivel-axes (22, 23).

6. Closure pursuant to one of the claims 1 to 5, thereby **characterized in that** in the main-arrest position (15.3) the rotary catch (15) with its main-arrester (18) props itself on the main-arrest latch (30), and the swivel-mount (32) of the main-arrest latch (30) is thereby compression-loaded,
while in the pre-arrest position (15.2), the pre-arrest latch (20) engages behind the pre-arrester (21) of the rotary catch (15) and its swivel-mount (22) is compression-loaded.

7. Closure pursuant to one of the claims 1 to 6, thereby **characterized in that** an opening aid for the motor-driven lifting (28; 38) of the latches (20; 30) out of the rotary catch (15) engages on at least one of the two latches (20; 30) and forms a motor-disengager.

8. Closure pursuant to one of the claims 1 to 7, thereby **characterized in that** a mechanical disengager engages on one of the two latches, and when it is activated it actuates at least one of the two latches (20; 30).

9. Closure pursuant to one of the claims 1 to 8, thereby **characterized in that** the blocked position (21) of the pre-arrest latch (20), and the pre-arrester (17) on the rotary catch (15), are at the same time a drive mechanism for a motor-driven closing aid (40) and, when actuated by motor (44), transfer the rotary catch (15) from its pre-arrest position (15.2) to its main-arrest position (15.3).

10. Closure pursuant to Claim 9, thereby **characterized in that** the closing aid which serves the motor-driven further rotation (45) of the rotary catch (15) has a working element (41),
**in that** the swivel-mount (22) of the pre-arrest latch (20) sits on the working element (41) and/or, upon motor-driven movement of the working element (41), directly or indirectly dogs the swivel-mount (22) of the pre-arrest latch (20),
**in that** when the pre-arrest latch (20) is dogged due to its engagement (20.2) in the pre-arrester (17), the rotary catch (15) rotates further (45),
and **in that** the pre-arrest latch (20), besides its first function of securing the pre-arrest position (15.2) of the rotary catch (15), has the further function, as dog, of further rotating (45) the rotary catch (15) to its main-arrest position (15.3).

11. Closure pursuant to Claim 10, thereby **characterized in that** in its function as closing aid (40), the pre-arrest latch (20) in each phase of its motor-driven movement is disengageable from the pre-arrest position (15.2) and allows the door or hatch (12) to be opened also when the motor fails.

12. Closure pursuant to Claim 9, 10 or 11, thereby **characterized in that** the working element is a rotary-mounted (42) working lever (41) on which the motor of the closing aid (40) engages,
and **in that** the working lever (41) is rotatable (44) from a starting position (41.1), which determines the pre-arrest position (15.2) of the rotary catch (15), to an end position (41.2) in which the rotary catch (15) is found in its main arrest position (15.3).

13. Closure pursuant to Claim 12, thereby **characterized in that** the working lever (41) has a rotary mount (42) which is fixed in place.

14. Closure pursuant to Claim 13, thereby **characterized in that** the rotary mount (42) of the working lever (41) coincides axially with the rotation axis (14) of the rotary catch (15).

15. Closure pursuant to one of the claims 1 to 14, thereby **characterized in that** a fixed stop (46) in the lock is arranged next to the pre-arrest latch (20),
**in that** in the event of a crash, the pre-arrest latch (20) props itself against this stop (46),
and **in that** in the event of a crash, it is by means of this stop (46) that the swivel-mount (22) found on the working lever (41) of the pre-arrest latch (20) is disburdened.

16. Closure pursuant to one of the claims 1 to 15, thereby **characterized in that** the same lock, alternatively, is implementable for two different applications,
namely-in the first instance-as a servo lock with integrated closing aid (40), with use being made of the pre-arrester (17) and main-arrester (18) of the rotary catch (15),
or-in the second instance-as a standard lock without closing aid (40), whereby absent is the working element on which the pre-arrest latch (20) is swivel-mounted, and only the main arrester (18) of the rotary catch (15) is used.

17. Closure pursuant to one of the claims 1 to 16, thereby **characterized in that** the sensors (51 to 53) are connected to an electrical control device,
and **in that** the sensors (51 to 53) notify the control device digitally by means of switch-on and switch-off signals (1; 0) as to the state of closure of the monitored lock elements (20, 30, 15).

18. Closure pursuant to Claim 17, thereby **characterized in that** the pre-arrester sensor (51) signal (0) arising in the pre-arrest position (15.2) of the rotary catch (15) is not changed when the rotary catch (15) further rotates up to the main arrest position (15.3).

19. Closure pursuant to one of the claims 1 to 18, thereby **characterized in that** a third sensor (53) engages on the rotary catch (15) and detects whether or not the rotary catch (15) is in its main arrest position (15.2),
and **in that** this third sensor (53) can function as a so-called "snow load sensor".

20. Closure pursuant to one of the claims 17 to 19, thereby **characterized in that** the main-arrester sensor (52) signal (1) arising in the open position (15.1) of the rotary catch (15) is not changed upon further rotation of the rotary catch (15), until shortly before it reaches the main arrest position (15.3).

21. Closure pursuant to one of the claims 17 to 19, thereby **characterized in that** the signal (0) of the third sensor arising in the pre-arrest position (15.2) of the rotary catch (15) is not changed upon further rotation up to and including the main arrest position (15.3).

22. Closure pursuant to one of the claims 17 to 21, thereby **characterized in that** the switch-on and switch-off signals (1; 0) of the sensors (51 to 53) in the pre-arrest position (15.2), main arrest position (15.3) and, as the case may be, in the open position (15.1) of the rotary catch (15), determine three digital codes (0/1/0), (0/0/0), (1/1/1), which are distinguished from one another.

23. Closure pursuant to Claim 22, thereby **characterized in that** the control device reacts to the code exchange (36) between the open-position code and the pre-arrest code of at least one sensor (51, 52) and thereby clearly ascertains the exact pre-arrest position (15.2) of the rotary catch.

24. Closure pursuant to Claim 22 or 23, thereby **characterized in that** the control device reacts to the code exchange (37) between the pre-arrest code and the main-arrest code of the sensors (51 to 53) and thereby clearly ascertains the exact main-arrest position (15.3) of the rotary catch (15).

## Revendications

1. Fermeture entre une partie immobile d'un véhicule, telle qu'une carrosserie (13), et une partie mobile du véhicule, telle qu'une porte ou un ouvrant (12) situé sur véhicule,
comprenant un élément de fermeture (10) contre la partie première citée, telle que la carrosserie (13) du véhicule,
et comprenant un serrure composée de plusieurs organes de fermeture contre la partie seconde citée, telle que le hayon (12),
un organe de serrure étant un pêne (15) à emplacement fixe, tournant sur palier (14), ce pêne présentant un précran (17) et un cran principal (18),
un cliquet d'arrêt (30) sur palier de pivotement (32) formant un autre organe de serrure,
l'élément de fermeture (10) transférant le pêne tournant (15) d'une position ouverte (15.1) lorsque le hayon (12) ou la porte est ouvert(e) vers une position de précrantage (15.2) où le hayon (12) ou la porte est à moitié fermé(e),
et ensuite la rotation du pêne tournant (15) se poursuivant (45) jusque dans une position de crantage principal (15.3) alors que le hayon (12) ou la porte est entièrement fermé(e),
sachant que la position de précrantage (15.2) et la position de crantage principal (15.3) du pêne tournant (15) sont conditionnées par la pénétration du cliquet d'arrêt (30) contre le précran ou contre le cran principal (18),
et avec plusieurs capteurs (51 à 53) affectés à différentes positions de travail des organes de la serrure,
**caractérisée en ce que**
au pêne tournant (15) sont affectés deux cliquets d'arrêt (20, 30) séparés, à savoir un premier cliquet (20) qui n'attaque qu'au niveau du précran (17) et constitue donc un cliquet de précrantage (20),
et, séparé du premier, un second cliquet d'arrêt (30) sur appui pivotant (32) qui n'attaque qu'au niveau du cran principal (18) et office de cliquet de crantage principal (30),
et **en ce qu'**au moins deux capteurs (51 à 53) ont été prévus dans la serrure,
l'un (52) de ces capteurs attaquant directement ou indirectement au niveau du cliquet de crantage principal (30) et constatant ainsi sa position de pénétration (30.2) et/ou sa position de libération (30.1), et officiant ainsi de capteur de crantage principal (52),
tandis que l'autre capteur (51) détermine directement ou indirectement la position de pénétration (20.2) et/ou la position de libération (20.1) du cliquet de précrantage (20), et officie ainsi de capteur de précrantage (51).

2. Fermeture selon la revendication 1, **caractérisée en ce qu'**entre le capteur de précrantage (51) et le cliquet de précrantage (20) et/ou entre le capteur de crantage principal (52) et le cliquet de crantage principal (30) est agencé respectivement un levier de transmission
et **en ce que** le levier de transmission repose sur appui pivotant dans la serrure et qu'il transmet le mouvement (28 ; 38) du cliquet de précrantage (20) ou du cliquet de crantage principal (30) au capteur correspondant (51 ; 52).

3. Fermeture selon la revendication 1 ou 2, **caractérisée en ce qu'**est prévu dans la serrure un organe de libération servant à libérer le pêne tournant (15), organe qui attaque aussi bien au niveau du cliquet de crantage principal (30) que du cliquet de précrantage (20),
et **en ce que** lors de l'actionnement de l'organe de libération, les deux cliquets (30, 20) sont transférés simultanément ou chronologiquement l'un après l'autre sur leurs positions de libération (30.1, 20.1).

4. Fermeture selon la revendication 1 ou 2, **caractérisée en ce que** le cliquet de crantage principal (30) et le cliquet de précrantage (20) se chevauchent sur une certaine zone,
et **en ce qu'**en cas d'actionnement l'organe de libération n'attaque certes qu'au niveau d'un cliquet (30 ou 20), mais qu'il pilote aussi indirectement l'autre cliquet (20 ou 30) en raison du chevauchement.

5. Fermeture selon les revendications 1 à 4, **caractérisée en ce que** les deux cliquets (20, 30) présentent des tracés en sens opposés ou de même sens
et **en ce que** les cliquets (20, 30) soit se font face par leurs extrémités libres et sont orientés en directions opposés par leurs deux axes de pivotement (22, 33),
soit ils sont orientés en directions opposées par leurs extrémités libres et se regardent par leurs deux axes de pivotement (22, 33).

6. Fermeture selon l'une des revendications 1 à 5, **caractérisée en ce que** dans la position de crantage principal (15.3) le cran principal (18) du pêne tournant (15) s'appuie sur le cliquet de crantage principal (30) et qu'ainsi le palier de pivotement (32) du cliquet de crantage principal (30) se trouve sous la contrainte d'une pression,
tandis que dans la position de précrantage (15.2) le cliquet de précrantage (20) pénètre derrière le précran (21) du pêne tournant (15) et que son palier de pivotement (22) se trouve sous la contrainte d'une traction.

7. Fermeture selon l'une des revendications 1 à 6, **caractérisée en ce qu'**un accessoire d'ouverture, permettant le soulèvement motorisé (28 ; 38) des cliquets (20 ; 30)
pour les sortir du pêne tournant (15), attaque au moins au niveau de l'un des deux cliquets (20 ; 30) et forme un organe de libération motorisé.

8. Fermeture selon l'une des revendications 1 à 7, **caractérisée en ce qu'**un organe de libération mécanique attaque au niveau de l'un des deux cliquets et que, lorsque actionné, cet organe actionne au moins l'un des deux cliquets (20 ; 30).

9. Fermeture selon l'une des revendications 1 à 8, **caractérisée en ce que** la zone d'arrêt (21) du cliquet de précrantage (20) et le précran (17) situé contre le pêne tournant (15) sont en même temps des moyens d'entraînement équipant un accessoire motorisé de fermeture (40) et **en ce que** lors de leur actionnement (44) motorisé ils transfèrent le pêne tournant (15) de sa position de précrantage (15.2) vers sa position de crantage principal (15.3).

10. Fermeture selon la revendication 9, **caractérisée en ce que** l'accessoire de fermeture servant à poursuivre la rotation motorisée (45) du pêne tournant (15) présente un organe de travail (41),
**en ce que** le palier de pivotement (22) du cliquet de précrantage (20) est en assise contre l'organe de travail (41) et/ou **en ce que** lorsque l'organe de travail (41) décrit un mouvement motorisé il entraîne directement ou indirectement le palier de pivotement (22) du cliquet de précrantage (20),
**en ce que** lors de cet entraînement le cliquet de précrantage (20), du fait qu'il engrène (20.2) dans le précran (17), continue de faire tourner (45) le pêne tournant (15)
et **en ce que** le cliquet de précrantage (20) a, hormis sa fonction première qui est de sécuriser la position de précrantage (15.2) du pêne tournant (15), pour fonction supplémentaire de servir de taquet entraîneur faisant poursuivre la rotation (45) du pêne tournant (15) jusque sur sa position de crantage principal (15.3).

11. Fermeture selon la revendication 10, **caractérisée en ce que** dans le cadre de sa fonction d'accessoire de fermeture (40), il est possible de libérer de sa position de précrantage (15.2) le cliquet de précrantage (20) en toute phase de son mouvement motorisé, et le cliquet permet d'ouvrir la porte ou le hayon (12) aussi en cas de défaillance du moteur.

12. Fermeture selon la revendication 9, 10 ou 11, **caractérisée en ce que** l'organe de travail est un levier de travail (41) tournant sur palier (42), levier qu'attaque le moteur de l'accessoire de fermeture (40),
et **en ce que** le moteur peut faire tourner (44) le levier de travail (41) d'une position de départ (41.1), qui définit la position de précrantage (15.2) du pêne tournant (15), vers une position finale (41.2) dans laquelle le pêne tournant (15) se trouve dans sa position de crantage principal (15.3).

13. Fermeture selon la revendication 12, **caractérisée en ce que** le levier de travail (41) possède un palier tournant (42) à emplacement fixe.

14. Fermeture selon la revendication 13, **caractérisée en ce que** le palier tournant (42) du levier de travail (41) coïncide axialement avec l'axe de rotation (14) du pêne tournant (15).

15. Fermeture selon l'une des revendications 1 à 14, **caractérisée en ce qu'**une butée (46) à emplacement fixe est agencées dans la serrure à côté du cliquet de précrantage (20),
**en ce que** le cliquet de précrantage (20) s'appuie en cas de collision contre cette butée (46),
et **en ce qu'**en cas de collision cette butée (46) déleste le palier pivotant (22), situé contre le levier de travail (41), du cliquet de précrantage (20).

16. Fermeture selon l'une des revendications 1 à 15, **caractérisée en ce que** la même serrure est utilisable à titre d'alternative dans deux cas d'application différents,
à savoir - dans le premier cas d'application - comme serrure servocommandée à accessoire de fermeture intégré (40), en exploitant le précran (17) et le cran principal (18) du pêne tournant (15)
ou - dans le deuxième cas d'application - comme serrure standard sans accessoire de fermeture (40), là où manque l'organe de travail avec le cliquet de précrantage (20) en appui contre lui sur palier pivotant et où seul est utilisé le cran principal (18) du pêne tournant (15).

17. Fermeture selon l'une des revendications 1 à 16, **caractérisée en ce que** les capteurs (51 à 53) sont raccordés à un appareil de commande électrique
et **en ce que** les capteurs (51 à 53) informent l'appareil de commande par des signaux numériques d'allumage et d'extinction (1 ; 0) sur l'état d'ouverture/fermeture des organes surveillés (20, 30, 15) de la serrure.

18. Fermeture selon la revendication 17, **caractérisée en ce que** le signal (0), généré par le capteur de précrantage (51) lorsque le pêne tournant (15) se trouve en position de précrantage (15.2), n'est pas modifié pendant que le pêne tournant (15) continue de tourner jusqu'en position de crantage principal (15.3).

19. Fermeture selon l'une des revendications 1 à 18, **caractérisée en ce qu'**un troisième capteur (53) attaque le pêne tournant (15) et détermine si le pêne tournant (15) se trouve ou non dans sa position de crantage principal (15.2)
et **en ce que** ce troisième capteur (53) peut servir de capteur dit « de charge de neige ».

20. Fermeture selon l'une des revendications 17 à 19, **caractérisée en ce que** le signal (1), généré par le capteur de crantage principal (52) lorsque le pêne tournant (15) se trouve en position ouverte (15.1), n'est pas modifié, pendant que le pêne tournant (15) continue de tourner, jusque peu avant d'avoir atteint la position de crantage principal (15.3).

21. Fermeture selon l'une des revendications 17 à 19, **caractérisée en ce que** le signal (0), généré par le troisième capteur pendant que le pêne tournant (15) se trouve en position de précrantage (15.2), n'est pas modifié pendant la poursuite de rotation jusque sur la position de crantage principal (15.3) incluse.

22. Fermeture selon l'une des revendications 17 à 21, **caractérisée en ce que** les signaux d'allumage et d'extinction (1 ; 0) provenant des capteurs (51 à 53) définissent, lorsque le pêne tournant (15) se trouve en position de précrantage (15.2), en position de crantage principal (15.3) et le cas échéant en position ouverte (15.1), trois codes numériques (0/1/0), (0/0/0), (1/1/1) qui diffèrent les uns des autres.

23. Fermeture selon la revendication 22, **caractérisée en ce que** l'appareil de commande réagit au changement (36) de code d'au moins un capteur (51, 52), entre le code de position ouverte et le code de précrantage et constate ainsi clairement la position de précrantage (15.2) exacte du pêne tournant.

24. Fermeture selon la revendication 22 ou 23, **caractérisée en ce que** l'appareil de commande réagit au changement (37) de code entre le code de la position de précrantage et le code de crantage principal des capteurs (51 à 53), et qu'il constate ainsi clairement la position de crantage principal (15.3) exacte du pêne tournant (15).
